# EUROPÄISCHE PATENTSCHRIFT

(11) **EP 0 563 672 B1**
(45) Veröffentlichungstag und Bekanntmachung des Hinweises auf die Patenterteilung: **20.09.1995**
(21) Anmeldenummer: 93104251.9
(22) Anmeldetag: 16.03.1993
(51) Int. Cl.: H01R 13/658, H01R 23/66

(54) **Kabelstecker mit einem Schirmgehäuse**
Cable connector with shielded housing
Connecteur pour câble avec enveloppe blindée

(30) Priorität: 31.03.1992 DE 4210636
(43) Veröffentlichungstag der Anmeldung: 06.10.1993
(73) Patentinhaber: SIEMENS AKTIENGESELLSCHAFT, 80333 München (DE)
(72) Erfinder: Wiedemann, Albert, W-8000 München 71 (DE)

(56) Entgegenhaltungen:
- EP-A- 0 430 105
- DE-A- 4 112 030
- DE-U- 7 009 197
- US-A- 4 577 919
- US-A- 4 812 137

## Beschreibung

Die Erfindung bezieht sich auf einen Kabelstecker mit einem inneren Steckerkörper und einem metallischen Schirmgehäuse (vgl. z. B. EP-A-4577919).

Es ist zum Beispiel durch die Firmenschrift Siemens, Steckverbinder, Datenbuch 1992, Seite 5.15 bekannt, die eine Vielzahl von Kontaktteilen aufnehmenden Steckerkörper in ein Blechgehäuse zu fassen, um insbesondere bei Hochfrequenz führenden Leitungen die Schirmwirkung zu verbessern. Das Blechgehäuse weist einen umlaufenden Kragen auf, der an einem entsprechend umlaufenden stufenförmigen Absatz einer Innenwand des Schirmgehäuses anliegt. Im Innenraum des Schirmgehäuses sind die einzelnen Adern des angeschlossenen Kabels freigelegt und an die einzelnen Kontaktteile herangeführt. An den freiliegenden Leitungen und Kontaktteilen entstehen elektromagnetische Felder.

Aufgrund von Unebenheiten des tiefgezogenen Blechgehäuses und des zum Beispiel aus Aluminium im Druckguß hergestellten Schirmgehäuses ergeben sich Spalte, durch die die Störstrahlung nach außen treten kann. Außerdem ist durch Verunreinigungen und Oxydschichten an den Kontaktflächen die Kontaktgabe beeinträchtigt.

Der Erfindung liegt die Aufgabe zugrunde, die elektromagnetische Dichtheit des Kabelsteckers zu erhöhen.

Diese Aufgabe wird durch die Erfindung gemäß Anspruch 1 gelöst. Der Dichtstreifen schafft eine Vielzahl von gleichmäßig verteilten Verbindungen zwischen dem Blechgehäuse und dem Schirmgehäuse, wodurch die Schirmwirkung der Anordnung verbessert wird. Der Außenrand des Kragens ist üblicherweise als Schnittkante ausgebildet, die eine gute Maßhaltigkeit und Sauberkeit aufweist.

Bei der Montage des Kabelsteckers wird zunächst der Dichtstreifen mit den Federzungen voraus in das Schirmgehäuse bis zum Absatz eingeschoben. Danach wird der Steckerkörper eingesetzt. Die Federzungen können durch Verbiegen soweit ausgelenkt sein, daß sie sich zwischen den Kragen und der Innenwand des Schirmgehäuses verspannen. Dies ist zum Beispiel dadurch möglich, daß die Federzungen abwechselnd in entgegengesetzte Richtung ausgebogen sind. Durch die Anordnung des Dichtstreifens am Umfang des Steckerkörpers bleibt die relative Lage der Teile zueinander unabhängig davon, ob ein Dichtstreifen verwendet wird oder ob bei geringeren Anforderungen an die Schirmwirkung auf seinen Einsatz verzichtet wird.

Gemäß einer Weiterbildung der Erfindung sind die Federzungen um ihre Längsachse tordiert und wechselt die Torsionsrichtung von Zunge zu Zunge. Durch die Verschränkung der Federzungen werden diese jeweils sowohl mit dem Kragen als auch der Innenwand des Schirmgehäuses kontaktiert, was eine entsprechend hohe Anzahl von Kontaktstellen mit entsprechender Dichte ergibt. Die Berührungsstellen liegen an den Kanten der Federzungen, die sich in die Oberflächen des Kragens bzw. des Schirmgehäuses eindrücken. Dadurch kommt es selbst bei Verunreinigungen oder beim Auftreten von Oxydschichten zu einer sicheren Kontaktgabe.

Im folgenden wird die Erfindung anhand eines in der Zeichnung dargestellten Ausführungsbeispieles näher erläutert.
- Figur 1: zeigt einen teilweise geschnittenen Kabelstecker mit einem Dichtstreifen,
- Figur 2: eine perspektivische Darstellung des Dichtstreifens nach Figur 1,
- Figur 3: eine teilweise Draufsicht auf den Dichtstreifen nach Figur 2.

Nach den Figuren 1, 2 und 3 ist ein elektrisches Kabel 1 mit einer Vielzahl von einzelnen Adern 2 in ein Schirmgehäuse 3 hineingeführt und an Kontaktteile 4 eines Steckerkörpers 5 angeschlossen. Dieser ist von einem Blechgehäuse 6 umschlossen, das in seinem mittleren Bereich einen umlaufenden Kragen 7 aufweist.

Das zum Beispiel aus Aluminiumdruckguß bestehende Schirmgehäuse ist an seiner Innenwand mit einem stufenförmigen Absatz 8 versehen, an dem der Kragen 7 anliegt. Ein elektromagnetischer Dichtstreifen 9 aus Kontaktfedermaterial ist entlang dem Kragen rahmenförmig um das Blechgehäuse 6 herumgebogen. Er weist eine Vielzahl von kammartig angeordneten Federzungen 10 auf, die sich senkrecht zum Kragen 7 und Absatz 8 erstrecken. Der Abstand zwischen dem Kragen 7 und der Innenwand des Schirmgehäuses 3 ist so groß, daß sich die Federzungen 10 dazwischen kontaktgeband federnd verklemmen.

Die Federzungen 10 sind um ihre Längsachse verdreht, so daß sie zu beiden Seiten scharfkantige Erhebungen bilden, die sich in die Oberflächen des Kragens 7 bzw. des Schirmgehäuses 3 eindrücken. Dabei wechselt die Drehrichtung von Zunge zu Zunge, wodurch sich beim Zusammendrücken der Zungen die entstehenden Reibungskräfte gegenseitig kompensieren.

## Patentansprüche

1. Kabelstecker mit einem inneren Steckerkörper (5) und einem metallischen Schirmgehäuse (3), wobei der eine Vielzahl von Kontaktteilen (4) aufnehmende Steckerkörper (5) von einem Blechgehäuse (6) umgeben ist, das einen umlaufenden Kragen (7) aufweist, der an einem entsprechend umlaufenden stufenförmgien Absatz (8) einer Innenwand des Schirmgehäuses (3) anliegt,
**dadurch gekennzeichnet**,
daß ein sich in der Steckrichtung erstreckender Dichtstreifen (9) entlang dem Kragen (7) rahmenartig um das Blechgehäuse (6) herumgebogen ist und daß der Dichtstreifen (9) in der Steckrichtung weisende Federzungen (10) aufweist, die sich federnd zwischen dem Kragen (7) und der Innenwand des Schirmgehäuses (3) verspannen.

2. Kabelstecker nach Anspruch 1,
**dadurch gekennzeichnet**,
daß die Federzungen (10) um ihre Längsachse tordiert sind und daß die Torsionsrichtung von Zunge zu Zunge wechselt.

## Claims

1. Cable plug having an inner plug body (5) and a metallic screening housing (3), the plug body (5), which holds a multiplicity of contact parts (4), being surrounded by a sheet-metal housing (6) having a peripheral collar (7) which bears against a correspondingly peripheral, step-shaped shoulder (8) of an inner wall of the screening housing (3), characterized in that a sealing strip (9) extending in the insertion direction is bent along the collar (7) like a frame around the sheet-metal housing (6), and in that the sealing strip (9) has spring tongues (10) which point in the insertion direction and are resiliently braced between the collar (7) and the inner wall of the screening housing (3).

2. Cable plug according to Claim 1, characterized in that the spring tongues (10) are twisted about their longitudinal axis, and in that the twisting direction changes from tongue to tongue.

## Revendications

1. Connecteur de câble ayant une pièce (5) intérieure de connecteur et un boîtier (3) métallique de blindage, la pièce (5) de connecteur, qui reçoit une multiplicité de pièces (4) de contact, étant entourée d'un boîtier (6) en tôle, qui comporte un collet (7) faisant tout le tour et s'appliquant à un épaulement (8) correspondant faisant tout le tour d'une paroi intérieure du boîtier (3) de blindage,
caractérisé
en ce qu'une bande d'étanchéité (9) s'étendant dans la direction de connexion est recourbée le long du collet (7) à la manière d'un cadre autour du boîtier (6) en tôle et en ce que la bande d'étanchéité (9) comporte des languettes (10) élastiques qui sont tournées dans la direction de connexion et qui se bloquent élastiquement entre le collet (7) et la paroi intérieure du boîtier (3) de blindage.

2. Connecteur de câble suivant la revendication 1,
caractérisé
en ce que les languettes (10) élastiques sont tordues autour de leur axe longitudinal et en ce que le sens de torsion alterne d'une languette à l'autre.
